# FASCICULE DE BREVET EUROPEEN

(11) **EP 1 464 039 B1**
(45) Date de publication et mention de la délivrance du brevet: **10.12.2008**
(21) Numéro de dépôt: 02799123.1
(22) Date de dépôt: 27.12.2002
(51) Int. Cl.: G09F 3/02, B42D 15/00

(54) **SUPPORT D'INFORMATION AUTO-ADHESIF**
SELBSTKLEBENDER INFORMATIONSTRÄGER
SELF-ADHESIVE DATA CARRIER

(30) Priorité: 03.01.2002 FR 0200056
(43) Date de publication de la demande: 06.10.2004
(73) Titulaire: Arjo Wiggins Security SAS, 92130 Issy les Moulineaux (FR)
(72) Inventeur: RANCIEN, Sandrine, F-38140 La Murette (FR); GOUELIBO, Didier, F-78720 Cernay la Ville (FR); DARNAULT, Gilles, F-38140 Rives (FR)
(74) Mandataire: Tanty, François
(86) Numéro de dépôt international: PCT/FR2002/004573
(87) Numéro de publication internationale: WO 2003/060856

(56) Documents cités:
- EP-A- 0 461 337
- EP-A- 0 656 614
- WO-A-93/13942
- DE-A- 3 431 239
- US-A- 5 629 093

## Description

L'invention concerne un support d'information auto-adhésif ou thermoscellable de sécurité et plus particulièrement un support autocollant apposable sur un document de valeur, notamment un visa collé sur une feuille d'un passeport.

Elle concerne aussi un procédé de sécurisation d'un document ou article et le document ou article ainsi sécurisé.

Actuellement, les visas autocollants sont réalisés à l'aide d'un papier d'un faible grammage enduit d'un adhésif sélectionné de façon que, lorsque des tentatives de décollement du visa sont effectuées, cela entraîne une délamination du papier passeport sur lequel le visa est apposé ou bien une déchirure du papier visa lui-même.

On connaît, par la demande US 5 629 093 un film multicouche transparent comprenant une couche de recouvrement, une couche destructible recouverte partiellement d'un matériau diminuant l'adhésion, et une couche adhésive. Une fois le film collé à un support, en cas de tentative de décollement, la couche adhésive reste fixée au support, alors que la couche destructible se scinde entre le support et la couche de recouvrement.

Toutefois, dans certains cas, les contrefacteurs parviennent tout de même à retirer le visa du passeport et à le réutiliser ensuite, ceci de deux façons :
soit en s'arrangeant pour décoller mécaniquement le visa sans le déchirer en délaminant uniquement en profondeur le papier passeport puis en abrasant ensuite sur le dos du visa les particules de papier du passeport restées accrochées sur ce dernier,
soit en ramollissant l'adhésif faisant l'interface entre le visa et le papier passeport en s'aidant d'un outil chauffant comme une plaque chauffante ou un sèche-cheveux.

Les contrefacteurs n'ont plus alors qu'à réutiliser ce visa pour le coller sur un autre passeport.

Pour remédier au premier problème posé, la Demanderesse propose lors de l'application du visa de rabattre ce dernier contre lui-même de façon à emprisonner le bord de la feuille d'un passeport et propose aussi de perforer préalablement la page du passeport dans la zone où le visa sera rabattu de façon à créer une zone où il y a un contact direct adhésif/adhésif ; ainsi, lorsqu'une tentative de décollement du visa est effectuée mécaniquement, le papier visa sera plus difficile à retirer sans éviter sa déchirure.

Avantageusement, avec le moyen décrit ci-avant, pour remédier au second problème posé, c'est-à-dire l'enlèvement du visa par un outil chauffant, la Demanderesse propose de mettre des réactifs thermochromiques irréversibles sur le visa adhésivé et, de préférence, sur la face imprimée du visa ; ainsi, lorsqu'une tentative de décollement du visa est effectuée par mise en température, une couleur indélébile apparaîtra sur la face imprimée du visa.

Grâce à l'invention, le visa indiquera toute tentative de falsification et ne sera donc plus réutilisable après des tentatives de décollement mécaniques et/ou thermiques.

L'invention pouvant évidemment être étendue à tout support d'information auto-adhésif ou thermoscellable de sécurité, elle ne se limite pas aux visas, mais englobe toute structure relativement mince et souple, susceptible de servir de support d'impression ou d'écriture, et destinée à garantir l'authenticité d'un document ou d'un article ; en particulier, une étiquette apposée sur un emballage est envisageable à ce niveau.

L'invention fournit ainsi un support d'information auto-adhésif ou thermoscellable de sécurité destiné à être appliqué sur une feuille d'un document de sécurité et à recevoir une impression et/ou une écriture, comportant une couche adhésive et au moins une couche de recouvrement de la couche adhésive, caractérisé par le fait que la force de cohésion de la couche de recouvrement est inférieure à la force d'adhésion de la couche adhésive.

Cela signifie que, lors d'une tentative de décollement du support adhésif, le clivage se fait dans la couche de recouvrement et non dans la couche adhésive.

Selon un mode particulier de l'invention, l'adhésif est aussi choisi de façon que la force d'adhésion de l'adhésif soit supérieure à la force de cohésion de la feuille sur laquelle est appliqué le support adhésif.

Selon un autre mode particulier de l'invention, le support d'information auto-adhésif ou thermoscellable comporte des matériaux non apparents thermochromiques irréversibles présentant une coloration irréversible du support lors d'un apport trop important de chaleur.

Selon ce même mode particulier de l'invention, les matériaux thermochromiques changent de couleur de manière irréversible au-delà de 70°C environ.

Selon un mode préféré de réalisation, le support d'information constitue un visa apposable sur une feuille de passeport.

Un autre but de l'invention est de fournir un procédé pour sécuriser une feuille d'un document de sécurité, dans lequel
- on perfore une partie de ladite feuille de manière à former une zone trouée à l'intérieur de la feuille, constituant un motif de sécurisation,
- on recouvre la zone trouée à l'aide d'un support d'information auto- adhésif, de sorte que la zone trouée soit prise en sandwich totalement entre deux zones adhésives du support d'information se faisant face,
- on presse mutuellement les zones adhésives se faisant face de façon à créer une liaison inséparable, si l'on n'exerce pas une force de traction supérieure à la force d'adhésion de l'adhésif.

Selon un cas particulier, le support d'information auto-adhésif est conforme au support d'information auto-adhésif ou thermoscellable défini ci-dessus.

Selon un cas particulier, une étape préalable du procédé consiste aussi à choisir le motif de sécurisation en fonction d'un paramètre de sécurisation propre à la personne détentrice du document ou de l'article à sécuriser, notamment en fonction de son âge, de sa nationalité, de la couleur de ses yeux ou de ses cheveux, de sa taille ou en fonction de la date ou du lieu de la sécurisation.

Selon un cas particulier, une autre étape préalable du procédé consiste à appliquer, dans le et/ou sur la surface du support d'information auto-adhésif, des matériaux non apparents ayant des propriétés thermochromiques irréversibles, de façon à provoquer une coloration irréversible dudit support d'information lors d'un apport de chaleur trop important.

Dans un mode préféré du procédé précédent, on choisit des matériaux thermochromiques changeant de couleur de manière irréversible au-delà de 70°C environ.

De manière particulière, on applique les matériaux thermochromiques dans le et/ou sur la surface du support d'information soit par application d'une encre ou d'un vernis ayant des propriétés thermochromiques, soit par insertion d'un fil, de fibres ou de planchettes contenant lesdits matériaux, soit par mélange desdits matériaux à un des constituants du papier ou de l'adhésif.

Un autre but de l'invention est de protéger un motif de sécurisation utilisé dans le procédé décrit ci-dessus, lequel possède un contour en dents de scie.

De manière spécifique, le motif a une forme d'étoile, notamment à 3 branches ou plus.

Dans un mode particulier, le motif est constitué d'une série de chiffres arabes ou de barres droites ou obliques pouvant constituer un code à barres.

Un troisième but de l'invention est de protéger une feuille d'un document de sécurité possédant le dit motif de sécurisation.

Selon un cas particulier, cette feuille sera sécurisée en utilisant le procédé décrit ci-dessus.

Un dernier but de l'invention est de protéger un passeport comportant une feuille telle que définie ci-dessus.

La description suivante en regard des dessins annexés permettra de mieux comprendre comment l'invention peut être mise en pratique.

Les figures annexées se rapportent au mode particulier du visa apposé sur une feuille d'un passeport, les proportions relatives n'étant pas respectées par rapport à l'échelle réelle pour une meilleure clarté des figures.
La Figure 1 est une vue en perspective d'un mode de réalisation d'un support d'information auto-adhésif ou thermoscellable de sécurité selon l'invention,
La Figure 2 est une vue en perspective d'un passeport dont l'une des feuilles a été perforée préalablement avant l'apposition du visa correspondant,
Les Figures 2A, 2B et 2C représentent des exemples de motifs de sécurisation,
La Figure 3 représente la page du passeport préalablement perforée et recouverte du visa correspondant,
La Figure 4 représente le passeport vu du dessus, avec la page de passeport recouverte de son visa.
La figure 5 représente le visa appliqué sur la page du passeport vu du dessus avec une impression invisible comprenant des réactifs thermochromiques irréversibles.
La figure 6 représente le visa décollé de la page de passeport suite à une attaque par la température et vue de dessus avec l'impression thermochromique révélée.

Le support d'information adhésif 1 de sécurité selon l'invention représenté sur la figure 1 constitue un visa adhésif destiné à être apposé sur une feuille d'un passeport S.

Il comporte une couche adhésive 3, une couche de recouvrement 2 et une pellicule de protection amovible 9 recouvrant la couche adhésive avant collage sur une feuille d'un passeport S.

La couche de recouvrement 2 présente, dans l'exemple décrit, une face extérieure imprimée 8 et un filigrane 6.

La couche adhésive 3 couvre de préférence toute la surface non destinée à l'impression ou l'écriture de la couche de recouvrement 2.

Conformément à l'invention, on choisit l'adhésif de la couche adhésive 3 de façon à ce que la force de cohésion de la couche de recouvrement 2 soit inférieure à la force d'adhésion de la couche adhésive 3.

De la sorte, en rabattant le visa 1 sur lui-même, une partie de la couche adhésive 3 vient adhérer contre une partie de cette même couche adhésive 3 et, lors d'une tentative de décollement du visa par un faussaire, il sera nécessaire d'appliquer une force de traction supérieure à la force d'adhésion de la couche adhésive, s'il veut séparer les deux zones adhésives se faisant face.

En choisissant de préférence une composition de couche de recouvrement 2, formée essentiellement de fibres naturelles et/ou synthétiques et de préférence résultant d'un procédé papetier classique, de façon à ce que la force de cohésion de cette couche de recouvrement soit inférieure à la force d'adhésion de la couche adhésive, le faussaire sera astreint à altérer la couche de recouvrement 2, s'il veut vraiment obtenir une séparation du visa 1 replié sur lui-même.

On peut envisager aussi une couche de recouvrement 2 constituée de multicouches de telle sorte que, lors de tentative de décollement, une des couches reste en contact avec la couche adhésive 1, seules les autres couches étant délaminées.

La forme préférée pour opérer ce contre-collage du visa 1 sur lui-même consiste en fait à perforer la feuille de passeport S destinée à recevoir le visa 1, de préférence à proximité d'un de ses bords, selon un motif de sécurisation de façon à créer une zone trouée M à travers laquelle la couche adhésive 3 du visa appliqué au recto de la dite feuille sera mise en contact avec la couche adhésive 3 du même visa replié au verso de cette feuille, tel que cela apparaît sur la figure 2.

La perforation peut se faire soit à l'aide d'un emporte pièce, soit à l'aide d'un laser.

Le motif de sécurisation pourra avoir trois fonctions techniques.

Une première fonction technique du motif de sécurisation sera de permettre une mise en contact suffisante des deux zones adhésives du visa se faisant face, de façon à assurer une force d'adhérence entre ces deux zones adhésives au moins supérieure à la force de cohésion de la couche de recouvrement de ce visa.

Cela implique en fait d'éviter les motifs de sécurisation soit trop petits, soit trop effilés pour lesquels la surface de contact des couches adhésives sera trop restreinte pour permettre une adhésion durable et solide.

Selon les adhésifs, cette surface de contact pourra être plus ou moins importante : un adhésif ayant un fort pouvoir d'adhérence sera compatible avec une surface de contact relativement mince ou peu étendue.

Une deuxième fonction du motif de sécurisation sera d'assurer une déchirure quasi systématique, ou tout au moins facilitée du document ou article, et en particulier du passeport, lors d'un décollage frauduleux.

En effet, en choisissant convenablement le motif de sécurisation, il sera possible de créer des zones de fragilisation dans le document ou article, pour lesquelles la tentative de décollage aura plus de chance d'aboutir à l'altération du motif de sécurisation et donc du document ou article.

Cela sera notamment le cas si le motif de sécurisation possède des parties effilées et minces.

Le motif pourra posséder à ce titre une suite de courbes régulières ou irrégulières, telles que des portions de cercles, d'ellipses ou de sinusoïdes, et/ou une suite de segments de droite non alignés, ainsi que toute combinaison alternée de celles-ci.

De manière particulière, le motif utilisé aura un contour en dents de scie, dont au moins deux lignes consécutives forment un angle inférieur à 30°.

Un exemple typique de tel motif est représenté à la figure 2 A.

Le motif ainsi représenté symbolise un exemple possible de forme en trèfle à 4 feuilles.

Un autre exemple possible de motif envisageable est une forme générale en étoile à 3 branches ou plus, dans laquelle, de préférence, chaque branche couvrirait moins d'un tiers de la surface totale du motif de sécurisation, et plus particulièrement, moins de 15 % de la surface totale du dit motif.

Le motif représenté en figure 2 B symbolise un exemple possible de forme en étoiles à 6 branches.

D'autres exemples possibles de motifs envisageables pourraient être des motifs représentant des animaux, ou des objets de la vie courante symbolisés en ombre chinoise, tels que l'envisage la figure 2 C.

Une dernière fonction du motif de sécurisation sera de coder certaines informations de sécurisation en complément du visa lui-même, informations qui seront lisibles soit par transvision à travers la feuille du passeport recouverte du visa à la manière d'un filigrane, soit lisibles par voie électronique, l'espace libre créé dans la feuille du passeport par le motif de perforation permettant de loger par exemple une puce électronique sans créer de surépaisseur détectable dans la feuille.

Ce motif de sécurisation pourra par exemple varier selon les circonstances ou selon la personne qui demande le visa.

Ainsi, l'ambassade pourra modifier le motif de sécurisation en fonction de la date de l'apposition du visa, voire en fonction de l'heure.

Chaque ambassade aura aussi ses propres motifs de sécurisation.

De la même façon, ce motif de sécurisation pourra dépendre de la personne détentrice du passeport.

Le motif sera diffèrent par exemple selon l'âge, la nationalité, le sexe, la couleur des yeux, des cheveux, la taille de la personne au moment de la demande de visa.

Il sera aussi possible de choisir l'empreinte digitale du demandeur de visa comme motif de sécurisation, en l'agrandissant s'il le faut.

Cette liste n'est pas exhaustive, et d'autres paramètres pourront entrer en ligne de compte dans le choix du motif.

Dans un mode préféré de l'invention, le motif sera choisi de manière aléatoire à l'aide d'un programme d'ordinateur ou de manière pseudo-aléatoire en entrant certaines données spécifiques aux circonstances ou à la personne demandant un visa dans l'ordinateur qui se chargera de fournir un motif, représentation graphique en deux dimensions d'une fonction mathématique ayant comme variable les données saisies ci-dessus.

De cette façon, un faussaire, ayant malgré tout réussi à retirer intact le visa de son passeport d'origine, aura sans nul doute peu de chance d'avoir le même motif de sécurisation que celui présent sur le passeport d'origine.

Le motif de sécurisation, qui répondrait à ces trois fonctions, serait en fait une combinaison de parties répondant à la première fonction énoncée et de parties répondant à la deuxième fonction énoncée, l'ensemble du motif ayant une forme générale répondant à la dernière fonction énoncée.

Sur les figures 3 et 4, on peut observer un exemple de sécurisation possible du passeport de la figure 1.

La partie rabattue du visa 1 doit autant que possible se positionner dans le prolongement de la partie non rabattue du visa de façon à ce que le bord de pliure du visa vienne s'appliquer de manière ajustée contre le bord droit du passeport S.

Les zones superposées des deux parties sus-mentionnées du visa devront autant que possible couvrir la zone perforée du passeport.

Dans un mode préféré de réalisation, il sera nécessaire d'appliquer une pression plus importante et plus longue sur les parties du visa, ou du support d'information auto-adhésif en général, recouvrant la zone trouée du passeport, ou de l'article ou document à sécuriser en général, de façon à assurer une liaison durable et difficilement séparable.

Le support adhésif 1 de sécurité selon l'invention représenté sur la figure 5 constitue un visa adhésif comprenant sur sa surface une impression faite de motifs tels que le mot « falsifié » imprimé de façon répétitive. Ce visa comporte une couche adhésive 3, une couche de recouvrement 2 et une pellicule de protection amovible recouvrant la couche adhésive avant collage sur la feuille de passeport S. Sur la face extérieure de la couche de recouvrement, une impression T a été réalisée localement par sérigraphie avec une encre thermochromique irréversible et cette impression est invisible à l'oeil nu. Un tel visa est destiné à être apposé sur une page de passeport après personnalisation.

Sur la figure 6, on peut voir le visa 1 après décollement de la page de passeport S sur lequel il était apposé, le décollement ayant été réalisé à l'aide d'une plaque chauffante. Sur le visa décollé par la chaleur, on peut voir l'évidence de la falsification, grâce à l'apparition du mot « falsifié » de couleur rose, la couleur rose apparaissant autour de 70°C.

Cette température correspond en fait à la température utilisée par les faussaires pour ramollir les adhésifs de type acrylique utilisés sur les visas autocollants par exemple.

Il est clair que l'homme du métier, au vu des exemples de réalisation envisagés dans le cas particulier du visa collé sur une feuille d'un passeport, pourra étendre l'invention à tout support d'information adhésif appliqué sur un document ou article à sécuriser préalablement perforé selon la méthode décrite ci-dessus.

## Revendications

1. Procédé pour sécuriser une feuille d'un document de sécurité, dans lequel
- on perfore une partie d'une feuille (S) dudit document de sécurité de manière à former une zone trouée (T) à l'intérieur de la feuille, constituant un motif de sécurisation (M),
- on recouvre la zone trouée (T) à l'aide d'un support d'information auto-adhésif (1) ou thermoscellable de sécurité (1) destiné à être appliqué sur une feuille d'un document de sécurité (S) et à recevoir une impression et/ou une écriture, ledit support d'information comportant une couche adhésive (3) et au moins une couche de recouvrement (2) de la couche adhésive et la force de cohésion de la couche de recouvrement étant inférieure à la force d'adhésion de la couche adhésive, de sorte que la zone trouée (T) soit prise en sandwich totalement entre deux zones adhésives du support d'information (1) se faisant face,
- on presse mutuellement les zones adhésives se faisant face de façon à créer une liaison inséparable, si l'on n'exerce pas une force de traction supérieure à la force d'adhésion de l'adhésif.

2. Procédé selon la revendication précédente, **caractérisé en ce que** l'adhésif est choisi de façon que la force d'adhésion de l'adhésif soit supérieure à la force de cohésion de la feuille (S) sur laquelle est appliqué le support adhésif (1).

3. Procédé selon l'une des revendications précédentes, **caractérisé en ce que** ledit support comporte des matériaux non apparents thermochromiques irréversibles, présentant une coloration irréversible lors d'un apport trop important de chaleur.

4. Procédé selon la revendication précédente, **caractérisé en ce que** les matériaux thermochromiques changent de couleur de manière irréversible au-delà de 70°C environ.

5. Procédé selon l'une des revendications précédentes, **caractérisé en ce que** ledit support constitue un visa (1) apposable sur une feuille de passeport (S).

6. Procédé selon l'une des revendications précédentes, **caractérisé en ce qu'**une étape préalable du procédé consiste à définir le motif de sécurisation (M) en fonction d'un paramètre de sécurisation propre à la personne détentrice du document ou de l'article à sécuriser, notamment en fonction de son âge, de sa nationalité, de la couleur de ses yeux ou de ses cheveux, de sa taille ou en fonction de la date ou du lieu de la sécurisation.

7. Procédé selon l'une des revendications précédentes, **caractérisé en ce qu'**une étape préalable du procédé consiste à appliquer, dans le et/ou sur la surface du support d'information auto-adhésif (1), des matériaux non apparents ayant des propriétés thermochromiques irréversibles, de façon à provoquer une coloration irréversible du support d'information lors d'un apport de chaleur trop important.

8. Procédé selon la revendication précédente, **caractérisé en ce que** l'on choisit des matériaux thermochromiques changeant de couleur de manière irréversible au-delà de 70°C environ.

9. Procédé selon l'une des revendications 8 ou 9, **caractérisé en ce que** l'on applique les matériaux thermochromiques dans le et/ou sur la surface du support d'information (1) soit par application d'une encre ou d'un vernis ayant des propriétés thermochromiques, soit par insertion d'un fil, de fibres ou de planchettes contenant lesdits matériaux, soit par mélange desdits matériaux à un des constituants du support ou de l'adhésif.

10. Motif de sécurisation (M) utilisé dans le procédé selon l'une des revendications 1 à 9, **caractérisé en ce qu'**il possède un contour en dents de scie.

11. Motif de sécurisation (M) utilisé dans le procédé selon l'une des revendications 1 à 9, **caractérisé en ce qu'**il a une forme d'étoile, notamment à 3 branches ou plus.

12. Motif de sécurisation (M) utilisé dans le procédé selon l'un des revendications 1 à 9, **caractérisé en ce qu'**il est constitué d'une série de chiffres arabes ou de barres droites ou obliques pouvant constituer un code à barres.

13. Feuille (S) d'un document de sécurité possédant un motif de sécurisation (M) selon l'une des revendications 10 à 12.

14. Feuille (S) d'un document de sécurité selon la revendication précédente, obtenue par le procédé selon l'une des revendications 1 à 9.

15. Passeport comportant une feuille (S) selon l'une des revendications 13 ou 14.

## Claims

1. Process for security protection of a sheet of a security document in which
- part of a sheet (S) of said security document is perforated to form a perforated zone (T) inside the sheet, constituting a security motif (M),
- the perforated zone (T) is covered with a self-adhesive or heat-sealable data carrier (1) intended to be applied to the sheet of a security document (S) and receive an imprint and/or marking, said data carrier comprising an adhesive layer (3) and at least one cover layer (2) on the adhesive layer, the cohesion force of this cover layer being less than the adhesion force of the adhesive layer such that the perforated zone (T) is sandwiched totally between two opposing adhesive zones of the data carrier (1),
- the opposing adhesive zones are pressed together to create a connection which is inseparable unless a traction force is exerted which is greater than the adhesion force of the adhesive.

2. Process according to the preceding claim, **characterised in that** the adhesive is selected such that the adhesion force of the adhesive is greater than the cohesion force of the sheet (S) on which the adhesive support (1) is applied.

3. Process according to any one of the preceding claims, **characterised in that** said support comprises invisible irreversible thermo-chromic materials presenting an irreversible discoloration on application of excessive heat.

4. Process according to the preceding claim, **characterised in that** the thermo-chromic materials change colour irreversibly above around 70°C.

5. Process according to any one of the preceding claims, **characterised in that** said support constitutes a visa (1) which can be applied to a passport sheet (S).

6. Process according to any one of the preceding claims, **characterised in that** a stage prior to the process comprises defining the security motif (M) as a function of a security parameter specific to the holder of the document or the article to be protected, namely as a function of age, nationality, eye or hair colour or height, or as a function of the date or place of provision of the security.

7. Process according to any one of the preceding claims, **characterised in that** a stage prior to the process comprises application, in and/or onto the surface of the self-adhesive data carrier (1), of invisible materials with irreversible thermo-chromic properties so as to provoke an irreversible discoloration of the data carrier on application of excessive heat.

8. Process according to the preceding claim, **characterised in that** thermo-chromic materials are selected which change colour irreversibly above around 70°C.

9. Process according to one of claims 8 or 9, **characterised in that** the thermo-chromic materials are applied in and/or onto the surface of the data carrier (1) either by application of an ink or varnish with thermo-chromic properties or by insertion of a wire, fibres or tabs containing said materials, or by mixing said materials with one of the constituents of the support or the adhesive.

10. Security motif (M) used in the process according to any one of claims 1 to 9, and **characterised in that** it has a saw-tooth contour.

11. Security motif (M) used in the process according to any one of claims 1 to 9, **characterised in that** it has the form of a star, in particular with 3 points or more.

12. Security motif (M) used in the process according to any one of claims 1 to 9, **characterised in that** it comprises a series of Arabic figures or straight or slanting bars which can constitute a bar code.

13. Sheet (S) of a security document with a security motif (M) according to any one of claims 10 to 12.

14. Sheet (S) of a security document according to the preceding claim, obtained by the process according to any one of claims 1 to 9.

15. Passport comprising a sheet (S) according to one of claims 13 or 14.

## Patentansprüche

1. Verfahren zum Sichern eines Blattes eines Sicherheitsdokuments, bei dem
- ein Teil des Blattes (S) des Sicherheitsdokuments durchlocht wird, so dass sich ein gelochter Bereich (T) innerhalb des Blattes in Form eines Sicherheitsmotivs (M) ergibt,
- der gelochte Bereich (T) mit einem selbstklebenden oder heiß versiegelbaren Sicherheits-Informationsträger (1) verdeckt wird, der zum Aufbringen auf ein Blatt eines Sicherheitsdokuments (S) bestimmt ist und bedruckt und/oder beschriftet werden kann, wobei dieser Informationsträger eine Klebschicht (3) und mindestens eine Deckschicht (2) über der Klebschicht aufweist, und die Bindekraft der Deckschicht kleiner ist als die Klebkraft der Klebschicht, so dass der gelochte Bereich (T) vollständig zwischen den beiden sich gegenüber liegenden klebenden Bereichen des Informationsträgers (1) eingefasst ist,
- die sich gegenüber liegenden klebenden Bereiche aneinander gepresst werden, so dass eine untrennbare Verbindung entsteht, soweit keine Ziehkraft angewandt wird, die größer ist als die Klebkraft des Klebstoffes.

2. Verfahren nach dem vorangegangenen Anspruch, **dadurch gekennzeichnet, dass** der Klebstoff so gewählt wird, dass die Klebkraft des Klebstoffes größer ist als die Bindekraft des Blattes (S), auf das der klebende Träger (1) aufgebracht wird.

3. Verfahren nach einem der vorangegangenen Ansprüche, **dadurch gekennzeichnet, dass** der Träger nicht sichtbare, unumkehrbar thermochromische Materialien enthält, die sich bei zu hoher Wärmezufuhr unumkehrbar verfärben.

4. Verfahren nach dem vorangegangenen Anspruch, **dadurch gekennzeichnet, dass** sich die thermochromischen Materialien über etwa 70°C unumkehrbar verfärben.

5. Verfahren nach einem der vorangegangenen Ansprüche, **dadurch gekennzeichnet, dass** der Träger ein Visum (1) bildet, das auf das Blatt eines Reisepasses (S) aufgebracht werden kann.

6. Verfahren nach einem der vorangegangenen Ansprüche, **dadurch gekennzeichnet, dass** ein vorangehender Schritt des Verfahrens darin besteht, dass das Sicherheitsmotiv (M) nach einem Sicherheitsparameter definiert wird, der dem Besitzer des Dokuments oder dem zu sichernden Artikel eigen ist, insbesondere nach seinem Alter, seiner Staatsangehörigkeit, der Farbe seiner Augen oder seiner Haare, seiner Größe, oder nach dem Sicherungsdatum oder -ort.

7. Verfahren nach einem der vorangegangenen Ansprüche, **dadurch gekennzeichnet, dass** ein vorangehender Schritt des Verfahrens darin besteht, dass im selbstklebenden Informationsträger (1) und/oder auf seiner Oberfläche nicht sichtbare Materialien mit unumkehrbaren thermochromischen Eigenschaften enthalten sind, die bei zu hoher Wärmezufuhr eine unumkehrbare Verfärbung des Informationsträgers bewirken.

8. Verfahren nach dem vorangegangenen Anspruch, **dadurch gekennzeichnet, dass** die thermochromischen Materialein so ausgewählt werden, dass sie sich über etwa 70°C unumkehrbar verfärben.

9. Verfahren nach einem der Ansprüche 8 oder 9, **dadurch gekennzeichnet, dass** die thermochromischen Materialien im selbstklebenden Informationsträger (1) und/oder auf seiner Oberfläche entweder durch Aufbringen einer Tinte oder eines Lacks mit thermochromischen Eigenschaften integriert werden, oder durch die Einlage eines Fadens, von Fibern oder Blättchen, welche solche Materialien enthalten, oder durch Untermischung solcher Materialien in einen der Bestandteile des Trägers oder des Klebers.

10. Sicherheitsmotiv (M) zur Nutzung im Verfahren nach einem der Ansprüche 1 bis 9, **dadurch gekennzeichnet, dass** es einen sägezahnförmigen Rand aufweist.

11. Sicherheitsmotiv (M) zur Nutzung im Verfahren nach einem der Ansprüche 1 bis 9, **dadurch gekennzeichnet, dass** es die Form eines Sterns, insbesondere mit drei oder mehr Armen aufweist.

12. Sicherheitsmotiv (M) zur Nutzung im Verfahren nach einem der Ansprüche 1 bis 9, **dadurch gekennzeichnet, dass** es aus einer Reihe arabischer Zahlen oder senkrechter bzw. schrägstehender Striche besteht, die einen Strichcode bilden können.

13. Blatt (S) eines Sicherheitsdokuments, das ein Sicherheitsmotiv (M) nach einem der Ansprüche 10 bis 12 aufweist.

14. Blatt (S) eines Sicherheitsdokuments nach dem vorangegangenen Anspruch, das anhand des Verfahrens nach einem der Ansprüche 1 bis 9 hergestellt wurde.

15. Reisepass mit einem Blatt (S) nach einem der Ansprüche 13 oder 14.
